# EUROPÄISCHE PATENTSCHRIFT

(11) **EP 0 179 972 B1**
(45) Veröffentlichungstag und Bekanntmachung des Hinweises auf die Patenterteilung: **30.08.1989**
(21) Anmeldenummer: 85103207.8
(22) Anmeldetag: 19.03.1985
(51) Int. Cl.: A63C 9/20

(54) **Skischuh/Skibindungs-Kombination**
Skiboot/Skibinding-combination
Combination de chaussure et de fixation de ski

(30) Priorität: 23.10.1984 DE 3438795
(43) Veröffentlichungstag der Anmeldung: 07.05.1986
(73) Patentinhaber: Metallwerk K. Pittl GmbH & Co. KG, 6166 Fulpmes (AT); ADIDAS AG, 91074 Herzogenaurach (DE)
(72) Erfinder: Jungkind, Roland, D-8100 Garmisch-Partenkirchen (DE)
(74) Vertreter: LOUIS, PÖHLAU, LOHRENTZ & SEGETH

(56) Entgegenhaltungen:
- DE-A- 2 721 976
- DE-A- 3 045 701
- US-A- 3 861 700

## Beschreibung

Die Erfindung bezieht sich auf eine SkischuhSkibindungs-Kombination gemäß dem Oberbegriff des Anspruches 1.

Derartige Skischuh/Skibindungs-Kombinationen sind beispielsweise aus der DE-A-2 721 976 bekannt. Bei diesen ist die Verriegelungsstellung des Rückhalthebels dadurch erreicht, daß dessen nach vorne gerichteter Arm von einer Feder belastet ist, die das Sperrelement bildet und den Rückhalthebel immer in der Verriegelungsstellung zu halten trachtet. In der Praxis hat sich gezeigt, daß diese Skibindungen verschiedene, den Gebrauchswert mindernde Nachteile aufweisen. So haben sie beispielsweise keine fixe Offenstellung, und während des Aussteigevorgangs muß der Rückhalthebel ständig, z. B. mittels eines Skistockes, betätigt werden. Auch beim Einsteigen in die Skibindung ist eine Betätigung des Rückhalthebels notwendig, wenn sich im Bereich des vorderen Sohlenendes des Skischuhes auf dem Ski eine Eis- oder Schneeunterlage gebildet hat. Dieses ist wegen der offenen Bauweise der bekannten Skibindungen leicht möglich.

Zur Verhinderung einer Aufwärtsbewegung des vorderen Sohlenendes sind darüber hinaus bei den bekannten Skibindungen von den Seitenbacken nach innen abstehende Vorsprünge vorgesehen, die die Oberseite des vorderen Sohlenendes übergreifen. Um eine feste Halterung des vorderen Sohlenendes darunter zu gewährleisten, muß die Höhe des zwischen diesen Vorsprüngen und der Grundplatte gebildeten Raumes verhältnismässig exakt auf die Dicke des vorderen Sohlenendes abgestimmt sein. Eine derartige exakte Abstimmung ist jedoch einerseits nicht in allen Fällen möglich, andererseits behindert sie bei Eis- oder Schneeansammlungen in der Skibindung das Einsteigen in diese.

Aufgabe der vorliegenden Erfindung ist es daher, eine Skischuh/Skibindungs-Kombination nach dem Oberbegriff des Anspruches 1 zu schaffen, die leicht bedienbar ist, eine fixe Offenstellung der Skibindung gestattet und eine geschlossene Bauweise hat, welche das Eindringen von Schnee und damit eine Eisbildung weitgehend verhindert. Weiterhin soll erreicht werden, daß die Verriegelungsstellung des Rückhalthebels nicht bzw. nicht unmittelbar durch die Kraft einer Feder gesichert ist, sondern durch Formschluß.

Erfindungsgemäß wird diese Aufgabe gelöst durch die kennzeichnenden Merkmale des Patentanspruches 1.

Die Betätigung der Entriegelungstaste führt zunächst zu einer Freigabebewegung des Sperrhebels und dann zu einer Mitnahme des Rückhalthebels in dessen Offenstellung, in der er auch nach erneuter Freigabe der Entriegelungstaste unter der Sperrwirkung des Sperrhebels verbleibt. Darüber hinaus stellt der Sperrhebel eine konstruktiv einfache Lösung für die Sicherung der Verriegelungsstellung des Rückhalthebels durch einen Formschluß dar.

Die Merkmale der Unteransprüche betreffen vorteilhafte Konstruktionsdetails.

Anhand der beiliegenden Zeichnungen ist im folgenden ein Ausführungsbeispiel der erfindungsgemässen Skischuh/Skibindungs-Kombination beschrieben. Es zeigen :
Fig. 1 die Skischuh/Skibindungs-Kombination im mittleren Längsschnitt im Gebrauchszustand ;
Fig. 2 eine Draufsicht auf die Skibindung, teilweise aufgeschnitten, und
Fig. 3 einen Schnitt entsprechend der Fig. 1 jedoch in der Offenstellung der Bindung.

Auf einen Langlaufski 1 ist mittels Schrauben 2 eine Grundplatte 3 befestigt. Die Grundplatte weist zwei Abwinkelungen 4, 5 auf, die als Seitenbacken dienen. Diese Seitenbacken dienen einmal zur seitlichen Führung eines vorgezogenen Sohlenendes 6 eines strichpunktiert eingezeichneten Langlaufskisschuhs 7 und zum anderen als Anschlag zur Begrenzung der Bewegung des Skischuhs zur Skispitze hin. Das vorgezogene Sohlenende ist auf seiner Oberseite abgestuft, so daß ein Widerhaken 8 gebildet ist. In den Seitenbacken 4, 5 ist eine horizontale Querachse 9 gelagert, die einen Rückhalthebel 10 trägt. Dieser besitzt die beiden Arme 11, 12. Der Arm 11 ist an seinem freien Ende abgewinkelt und bildet so einen Haken 13, der zum Hintergreifen des Widerhakens 8 am Sohlenende 6 dient.

Der Arm 12 des Rückhalthebels 10 besitzt eine zentrale Aussparung 14, die sich bis über die Achse 9 erstreckt und eine Entriegelungstaste 15 aufnimmt, die ebenfalls auf der Achse 9 gelagert ist. Diese Entriegelungstaste ist gegenüber dem Rückhalthebel entgegen der Kraft einer Haltefeder 16 begrenzt schwenkbar. Eine Mulde 17 in der Oberseite der Entriegelungstaste dient zum Einstecken einer Skistockspitze zum im folgenden noch ausführlich beschriebenen Öffnen der Skibindung. Unterhalb der Entriegelungstaste besitzt der Rückhalthebel 10 einen Anschlag 18, der in noch zu beschreibender Weise von dem vorgezogenen Sohlenende 6 beeinflußt werden kann.

Parallel zu der horizontalen Querachse 9 ist in den Seitenbacken 4, 5 noch eine Achse 19 gelagert, die einen Sperrhebel 20 trägt. Dieser steht unter dem Einfluß einer gewundenen Biegefeder 21, die auf die Achse 19 aufgesteckt ist, wozu der Sperrhebel eine entsprechende Ausnehmung 22 aufweist. Mit ihrem Schenkel 23 greift die Feder am Sperrhebel an, während sie sich ihrem Schenkel 24 an der Grundplatte 3 abstützt. Der Sperrhebei ist ein gestreckter Hebel mit den beiden Armen 25, 26. Der Arm 25 dient als Sperrarm und trägt zwei als Sperrkörper dienende Rollen 27, die parallel zur Achse 19 gelagert sind. Der Arm 26 besitzt eine Anschlagfläche 28, mit der er im Gebrauchszustand der Bindung der Grundplatte 3 stirnseitig anliegt (Fig. 1). Der Sperrarm 25 erstreckt sich zwischen den beiden Rollen 27 bis in deren Umfangsnähe und bildet eine Nase 29 (Fig. 1), deren Zweck im folgenden noch ausführlich beschrieben ist.

In Figur 1 ist die Langlaufskibindung in ihrem Gebrauchszustand dargestellt. Der Haken 13 am Arm 11 des Rückhalthebels 10 hintergreift den Widerhaken 8 am Sohlenende 6 des Langlaufskischuhs 7 und sichert damit das vordere Sohlenende, das sich an den Seitenbacken 4, 5 abstützt, gegen Herausziehen aus der Bindung. Der Rückhalthebel 10 ist dadurch in seiner Lage gesichert, daß sich sein Arm 12 auf dem Umfang der Rollen 27 derart abstützt, daß die Kraft wenigstens annähernd radial zur Achse 19 gerichtet ist. Der Sperrhebel 20 ist durch die Biegefeder 21 in der gezeichneten Lage gehalten.

Zum Aussteigen aus der Bindung ist beispielsweise mittels eines Skistocks die Entriegelungstaste 15 entgegen der Kraft ihrer Haltefeder 16 zu betätigen. Hierbei trifft ihr freies Ende auf die Nase 29 des Sperrarms 25, und beim Weiterherunterdrücken der Entriegelungstaste wird der Sperrhebel 20 in Bezug auf die Darstellung im Uhrzeigersinn geschwenkt. Hierdurch kommen die Rollen 27 von dem Arm 12 des Rückhalthebels 10 zunächst frei. Hat die Entriegelungstaste schließlich ihre untere Grenzstellung im Rückhalthebel 10 erreicht, nimmt sie diesen bei weiterer Druckbelastung mit. Das freie Ende des Arms 12 kommt schließlich wieder zur Anlage an dem Umfang der beiden Rollen 27, aber derart, daß der ausgeübte Druck auf die Rollen in Bezug auf die Darstellung rechts an der Achse 19 vorbei läuft, so daß der Sperrhebel 20 entgegen der Kraft der Biegefeder 21 weitergeschwenkt wird in die Offenstellung nach Fig. 3. Beim Nachlassen des Drucks auf die Entriegelungstaste 15 behält die Langlaufskibindung diese Lage, in der das Sohlenende 6 aus der Bindung herausziehbar und damit der Langlaufskischuh 7 vom Langlaufski 1 lösbar ist, bei, da die Kraft der den Sperrhebel 20 belastenden Biegefeder 21 normal zum Arm 12 des Rückhalthebels 1.0 gerichtet ist, was die fixe Offenstellung-der Bindung sichert.

In Fig. 3 ist wiederum das vorgezogene Sohlenende 6 des Langlaufskischuhs 7 strichpunktiert eingezeichnet. Zum automatischen Schließen der Bindung ist es lediglich notwendig, den Langlaufskischuh in seine Laufposition zu schwenken. Dieses führt zu einem Schwenken des Rückhalthebels 10, da das Sohlenende 6 mit seiner Oberseite gegen den Anschlag 18 des Rückhalthebels 10 wirkt und diesen in Bezug auf die Darstellung im Uhrzeigersinn soweit schwenkt, daß er den Sperrhebel 20 nicht mehr blockiert sondern vielmehr von diesem unter dem Einfluß der Biegefeder 21 in die Gebrauchsstellung nach Fig. 1 weitergeschwenkt wird, wodurch sich die Sicherung des Sohlenendes in der Skibindung durch Hintergreifen des Widerhakens 8 vom Haken 13 ergibt.

## Patentansprüche

1. Skischuh/Skibindungs-Kombination für den Skilanglauf mit einem Skischuh (7), der ein vorgezogenes vorderes Sohlenende (6) aufweist, das zur Bildung einer nach hinten gerichteten Schulter (8) auf seiner Oberseite abgestuft ist, und mit einer skifest zu montierenden Grundplatte (3) der Skibindung, die zur seitlichen Führung und zur Begrenzung der Bewegung des Skischuhes (7) zur Skispitze hin zwei Seitenbacken (4, 5) aufweist, in denen eine horizontale Querachse (9) gelagert ist, wobei die horizontale Querachse (9) einen zweiarmigen, zwischen einer Offenstellung und einer Verriegelungsstellung verschwenkbaren Rückhalthebel (10) trägt, dessen zum Skiende gerichteter Arm (11) an seinem freien Ende zu einem Haken (13) zum Hintergreifen der Schulter (8) nach unten abgewinkelt ist und dessen nach vorne gerichteter Arm (12) in der Verriegelungsstellung durch ein Sperrelement gestützt ist, dadurch gekennzeichnet, daß das Sperrelement ein Sperrhebel (20) ist, der um eine zu der Querachse (9) parallele Achse (19) verschwenkbar und durch eine Sperrfeder (21) in Richtung auf eine erste Sperrstellung beaufschlagt ist, in der er den nach vorne gerichteten Arm (12) des Rückhalthebels (10) in dessen Verriegelungsstellung derart abstützt, daß die Stützkraft zumindest angenähert radial zu der Achse (19) des Sperrhebels (20) gerichtet ist, daß eine Entriegelungstaste (15) koaxial zum Rückhalthebel (10) und gegenüber diesem begrenzt schwenkbar gelagert ist, in deren Schwenkweg ein Funktionsteil (29) des Sperrhebels (20) liegt, wobei durch Druck der Entriegelungstaste (15) auf das Funktionsteil (29) der Sperrhebel (20) aus seiner ersten Sperrstellung heraus in eine zweite Sperrstellung bewegbar ist, in der die von der Sperrfeder (21) auf den in der Offenstellung befindlichen Rückhalthebel (10) ausgeübte Kraft annähernd radial zu dessen Querachse (9) gerichtet ist, und daß der Rückhalthebel (10) einen zur Grundplatte (3) hin vorspringenden Anschlag (18) aufweist, der in der Offenstellung des Rückhalthebels (10) in der Bewegungsbahn des in die Skibindung einzuführenden Sohlenendes (6) liegt.

2. Skischuh/Skibindungs-Kombination nach Anspruch 1, dadurch gekennzeichnet, daß die Achse (19) des Sperrhebels (20) in den Seitenbacken (4, 5) gelagert ist.

3. Skischuh/Skibindungs-Kombination nach Anspruch 1 oder 2, dadurch gekennzeichnet, daß die Sperrfeder (21) als gewundene Biegefeder ausgebildet und auf der Achse (19) des Sperrhebels (20) gelagert ist.

4. Skischuh/Skibindungs-Kombination nach einem der Ansprüche 1 bis 3, dadurch gekennzeichnet, daß der Sperrhebel (20) zweiarmig (25, 26) ausgebildet ist und sein zweiter Arm (26) eine Anschlagfläche (28) besitzt, die in der ersten Sperrstellung des Sperrhebels (20) unter der Wirkung der Sperrfeder (21) an der Grundplatte (3) anliegt.

5. Skischuh/Skibindungs-Kombination nach einem der Ansprüche 1 bis 4, dadurch gekennzeichnet, daß der Sperrhebel (20) an seinem Abstützende für den Rückhalthebel (10) wenigstens eine zu der Achse (19) achsparallel gelagerte Rolle (27) trägt, auf deren Umfang sich der nach vorne gerichtete Arm (12) des Rückhalthebels (10) abstützt.

6. Skischuh/Skibindungs-Kombination nach einem der Ansprüche 1 bis 5, dadurch gekennzeichnet, daß der Funktionsteil (29) des Sperrhebels (20) eine durch den Sperrhebel (20) gebildete Nase ist.

7. Skischuh/Skibindungs-Kombination nach den Ansprüchen 5 und 6, dadurch gekennzeichnet, daß die den Funktionsteil (29) bildende Nase sich bis in die Umfangsnähe der Rolle (27) erstreckt.

8. Skischuh/Skibindungs-Kombination nach einem der Ansprüche 1 bis 7, dadurch gekennzeichnet, daß die Entriegelungstaste (15) auf der Querachse (9) in einer Aussparung (14) des Rückhalthebels (10) zu einem durch den Rückhalthebel (10) gebildeten Anschlag nach unten verschwenkbar ist.

9. Skischuh/Skibindungs-Kombination nach Anspruch 8, dadurch gekennzeichnet, daß die Entriegelungstaste (15) durch eine Haltefeder (16) im Abstand von dem Anschlag gehalten ist.

## Claims

1. A ski boot/ski binding combination for cross- country skiing comprising a ski boot (7) having a forwardly extended front end (6) on the sole, which is stepped on its top side to form a rearwardly directed shoulder (8), and a ski binding base plate (3) which is to be mounted in fixed relationship with the ski and which, for laterally guiding and for restricting the movement of the ski boot (7) towards the tip of the ski has two side jaws (4, 5) in which a horizontal transverse axis member (9) is mounted, wherein the horizontal transverse axis member (9) carries a double- armed retaining lever (10) which is pivotable between an open position and a latching position, the arm (11) of the retaining lever (10) which is directed towards the end of the ski being bent over downwardly at its free end to form a hook (13) for engaging behind the shoulder (8), while the forwardly directed arm (12) of the retaining lever (10) is supported in the latching position by a locking element, characterised in that the locking element is a locking lever (20) which is pivotable about an axis member (19) parallel to the transverse axis member (9) and is urged by a locking spring (21) towards a first locking position in which it supports the forwardly directed arm (12) of the retaining lever (10) in the latching position thereof in such a way that the support force is directed at least approximately radially with respect to the axis member (19) of the locking lever (20), that a release button (15) is mounted coaxially with respect to the retaining lever (10) and limitedly pivotably with respect thereto, an operational portion (29) of the locking lever (20) being disposed in the path of pivotal movement of the release button (15), wherein by pressing the release button (15) on to the operational portion (29) the locking lever (20) can be moved from its first locking position into a second locking position in which the force applied by the locking spring (21) to the retaining lever (10) in the open position is directed approximately radially with respect to the transverse axis member (9) of the retaining lever, and that the retaining lever (10) has a stop (18) which projects towards the base plate (3) and which in the open position of the retaining lever (10) is disposed in the path of movement of the end (6) of the sole which is to be inserted into the ski binding.

2. A ski boot/ski binding combination according to claim 1 characterised in that the axis member (19) of the locking lever (20) is mounted in the side jaws (4, 5).

3. A ski boot/ski binding combination according to claim 1 or claim 2 characterised in that the locking spring (21) is in the form of a coiled bending spring and is mounted on the axis member (19) of the locking lever (20).

4. A ski boot/ski binding combination according to one of claims 1 to 3 characterised in that the locking lever (20) is of a two-arm configuration (25, 26) and its second arm (26) has a stop surface (28) which bears against the base plate (3) in the first locking position of the locking lever (20) under the force of the locking spring (21).

5. A ski boot/ski binding combination according to one of claims 1 to 4 characterised in that at its support end, for the retaining lever (10), the locking lever (20) carries at least one roller (27) which is mounted with its axis parallel to that of the axis member (19), the forwardly directed arm (12) of the retaining lever (10) being supported against the periphery of the roller (27).

6. A ski boot/ski binding combination according to one of claims 1 to 5 characterised in that the operational portion (29) of the locking lever (20) is a projection which is formed by the locking lever (20).

7. A ski boot/ski binding combination according to claims 5 and 6 characterised in that the projection forming the operational portion (29) extends into the vicinity of the periphery of the roller (27).

8. A ski boot/ski binding combination according to one of claims 1 to 7 characterised in that the release button (15) is pivotable downwardly on the transverse axis member (9) in a recess (14) in the retaining lever (10) as far as an abutment formed by the retaining lever (10).

9. A ski boot/ski binding combination according to claim 8 characterised in that the release button (15) is held at a spacing from the abutment by a holding spring (16).

## Revendications

1. Combinaison d'une chaussure de ski et d'une fixation de ski pour le ski de fond comprenant une chaussure de ski (7), qui présente une extrémité antérieure avancée de semelle (6), dont la face supérieure est étagée en gradins pour former un épaulement (8) dirigé vers l'arrière, et, à monter de manière fixe sur le ski, une plaque de base (3) de la fixation de ski qui présente, pour guider latéralement la chaussure de ski (7) et pour en limiter le mouvement vers la pointe du ski, deux mâchoires latérales (4, 5) dans lesquelles un axe transversal et horizontal (9) est supporté, l'axe transversal et horizontal (9) portant un levier de retenue (10) à deux bras qui est capable de pivoter entre une position ouverte et une position de verrouillage et dont le bras (11), dirigé vers l'extrémité du ski, est coudé vers le bas à son extrémité libre en un crochet (13) pour engager par l'arrière l'épaulement (8) et dont le bras (12) dirigé vers l'avant est supporté dans la position de verrouillage par un élément d'arrêt, caractérisé en ce que l'élément d'arrêt est un levier d'arrêt (20) qui est capable de pivoter autour d'un axe (19) parallèle à l'axe transversal (9) et est sollicité par un ressort d'arrêt (21) en direction d'une première position d'arrêt dans laquelle il s'appuie sur le bras (12) dirigé vers l'avant du levier de retenue (10) dans la position de verrouillage de ce dernier de façon que la force d'appui soit dirigée au moins approximativement radialement par rapport à l'axe (19) du levier d'arrêt (20), en ce qu'une touche de déverrouillage (15) est montée coaxialement au levier de retenue (10) et de manière à pouvoir pivoter de façon limitée par rapport à celui-ci, une partie fonctionnelle (29) du levier d'arrêt (20) se trouvant dans la trajectoire de pivotement de cette touche, le levier d'arrêt (20) pouvant, par une poussée de la touche de déverrouillage (15) sur la partie fonctionnelle (29), être déplacé depuis sa première position d'arrêt dans une seconde position d'arrêt dans laquelle la force exercée par le ressort d'arrêt (21) sur le levier de retenue (10) se trouvant en position ouverte est dirigée approximativement radialement par rapport à l'axe transversal (9) de ce dernier, et en ce que le levier de retenue (10) présente une butée (18), faisant saillie vers la plaque de base (3) et se trouvant dans la trajectoire de déplacement de l'extrémité de semelle (6) à introduire dans la fixation de ski, dans la position ouverte du levier de retenue (10).

2. Combinaison d'une chaussure de ski et d'une fixation de ski suivant la revendication 1, caractérisée en ce que l'axe (19) du levier d'arrêt (20) est supporté dans les mâchoires latérales (4, 5).

3. Combinaison d'une chaussure de ski et d'une fixation de ski suivant la revendication 1 ou 2, caractérisée en ce que le ressort d'arrêt (21) est réalisé sous la forme d'un ressort spiral et est monté sur l'axe (19) du levier d'arrêt (20).

4. Combinaison d'une chaussure de ski et d'une fixation de ski suivant l'une des revendications 1 à 3, caractérisée en ce que le levier d'arrêt (20) est façonné avec deux bras (25, 26) et en ce qui son deuxième bras (26) possède une face d'arrêt (28) qui est en appui sur la plaque de base (3), dans la première position d'arrêt du levier d'arrêt (20), sous l'action du ressort d'arrêt (21).

5. Combinaison d'une chaussure de ski et d'une fixation de ski suivant l'une des revendications 1 à 4, caractérisée en ce que le levier d'arrêt (20) porte, à son extrémité d'appui pour le levier de retenue (10), au moins un galet, qui est monté avec son axe parallèle à l'axe (19), et sur la périphérie duquel s'appuie le bras 12, dirigé vers l'avant, du levier de retenue (10).

6. Combinaison d'une chaussure de ski et d'une fixation de ski suivant l'une des revendications 1 à 5, caractérisée en ce que la partie fonctionnelle (29) du levier d'arrêt (20) est une saillie formée par le levier d'arrêt (20).

7. Combinaison d'une chaussure de ski et d'une fixation de ski suivant l'une des revendications 5 et 6, caractérisée en ce que la saillie formant la partie fonctionnelle (29) s'étend jusqu'à proximité de la périphérie du galet (27).

8. Combinaison d'une chaussure de ski et d'une fixation de ski suivant l'une des revendications 1 à 7 caractérisée en ce que la touche de déverrouillage (15) est capable de pivoter vers le bas, dans un évidement (14) du levier de retenue (10), vers une butée formée par le levier de retenue (10).

9. Combinaison d'une chaussure de ski et d'une fixation de ski suivant la revendication 8, caractérisée en ce que la touche de déverrouillage (15) est tenue à distance de la butée par un ressort de retenue (16).
